# EUROPÄISCHE PATENTSCHRIFT

(11) **EP 0 330 828 B1**
(45) Veröffentlichungstag und Bekanntmachung des Hinweises auf die Patenterteilung: **19.11.1992**
(21) Anmeldenummer: 89101061.3
(22) Anmeldetag: 21.01.1989
(51) Int. Cl.: E05B 49/00

(54) **Vorrichtung zur elektrischen Energieversorgung von Türschlössern**
Device for electrically powering door locks
Dispositif pour l'alimentation en énergie électrique de serrures de portes

(30) Priorität: 01.03.1988 DE 3806469
(43) Veröffentlichungstag der Anmeldung: 06.09.1989
(73) Patentinhaber: BKS GmbH, D-42549 Velbert (DE)
(72) Erfinder: Stösser, Klaus, D-6238 Hofheim-Langenhain (DE); Schulenberg, Edgar, D-4325 Herten (DE)
(74) Vertreter: Sturies, Herbert

(56) Entgegenhaltungen:
- DE-A- 3 500 353
- DE-A- 3 612 767

## Beschreibung

Die Erfindung bezieht sich auf eine Vorrichtung zur elektrischen Energieversorgung von auf Türflügeln angebrachten Schlössern, die mit einer bei Stromlosigkeit blockierenden elektromagnetischen Zuhaltung, einer sie versorgenden Stromquelle und einer schlüsselbeaufschlagbaren Steuerschaltung versehen sind, insbesondere für mit elektronisch-mechanisch kodierten Schlüsseln betätigbare, durch eine auswechselbare Batterie betreibbare Elektronik-Zylinderschlösser.

Elektrisch energieversorgte Türschlösser obiger Art sind bekannt. Ihre elektromagnetischen Zuhaltungen sind aus Energieersparnisgründen so beschaffen, daß sie lediglich zum Aufsperren der Schlösser mittels der passenden Schlüssel stromdurchflossen werden und dadurch die Tür zu öffnen erlauben, andernfalls, also bei Stromlosigkeit, ein zur elektromagnetischen Zuhaltung gehörender Sperrstift bzw. -anker durch eine an ihm angreifende Feder in Blockierungseingriff mit dem Schloßriegel selber oder dem Kern eines zum Türschloß gehörenden Schließzylinders gelangt. Um bei Ausfall oder Erschöpfung der die elektromagnetische Zuhaltung versorgenden Stromquelle das Türschloß dennoch öffnen zu können, ist es z. B. durch die DDR-PS 15 67 27 bekannt, eine elektromagnetisch zu beaufschlagende Sperrscheibe durch zusätzliches axiales Verschieben des Schließzylinderkerns mittels eines passenden Schlüssels außer Blockierungseingriff zu bringen. Dadurch wird aber die elektromagnetische Zuhaltung ihres eigentlichen Sinnes beraubt, nämlich als zur rein mechanischen Zuhaltung zusätzliche Sicherung zu dienen. Andererseits ist es bei Elektronik-Zylinderschlössern mit Batterie-Stromversorgung bekannt, den Ladezustand der Batterien elektronisch über speziell programmierte Schlüssel prüfen zu lassen und ihn in einem mit dem Schlüssel verbundenen Programmiergerät anzuzeigen, um dann die Batterien rechtzeitig auswechseln zu können. Die Überprüfung des Ladezustandes der Batterien kann aber durchaus vergessen werden, was zur Folge hat, daß bei Erschöpfung der schloßeigenen Batterien das Schloß und damit auch die Tür sich nicht mehr ordnungsgemäß öffnen lassen, sondern dazu in aller Regel aufgebrochen werden müssen.

Der Erfindung liegt die Aufgabe zugrunde, eine Vorrichtung der eingangs erwähnten Gattung zu schaffen, die es bei Versagen der schloßeigenen Stromquelle dennoch ermöglicht, die elektromagnetische Zuhaltung aus ihrem Blockierungs- in den Entblockierungszustand zu bringen, ohne dabei auf umständliche störanfällige zusätzliche Energieversorgungsleitungen angewiesen zu sein.

Diese Aufgabe wird erfindungsgemäß durch eine Notstromversorgungseinrichtung gelöst, die aus einer im Schloß zusätzlich zu dessen Stromversorgungsquelle untergebrachten, über eine an der Türaußenseite im Türschloßbereich zugänglich angeordnete Empfangsantenne kurzzeitig berührungslos aufladbaren Hilfsstromquelle und einem an der Türaußenseite vorübergehend anbringbaren Aufladegerät mit entsprechend gelegener Sendeantenne besteht. Die im Schloß untergebrachte Hilfsstromquelle besteht vorteilhaft aus einem der Empfängerantenne über einen Gleichrichter nachgeschalteten und zur auswechselbaren Batterie parallel schaltbaren Kondensator mit hoher Aufladekapazität. Mit Hilfe der erfindungsgemäß beschaffenen Notstromversorgungseinrichtung können Schlösser mit bei Stromlosigkeit blockierender elektromagnetischer Zuhaltung auch bei völliger Erschöpfung der schloßeigenen Stromquelle noch ordnungsgemäß geöffnet und dann beispielsweise ein ebenso müheloser Austausch der aus Sicherheitsgründen zumeist im Türinnenbeschlag oder im Türblatt untergebrachten Batterie vorgenommen werden.

Durch die DE-A-36 12 761 ist es bei Türschlössern mit elektromagnetischer Zuhaltung und einem sie versorgenden eingebauten Akku bekannt, letzteren über in der Türflügelstulpschiene einerseits und am Türrahmen andererseits angeordnete Sende- und Empfangsspulen bzw. -antennen berührungslos mit Strom zu versorgen bzw. den Akku bei geschlossenem Türflügel jeweils nachzuladen. Fällt aber auch hier die Stromversorgung aus irgendeinem Grunde aus, sei es durch Defektwerden des Akkus oder des über die Türstulpseite wirksamen Nachladesystems, so kann auch hier das Türschloß bzw. der Türflügel nicht ohne Aufbrucharbeit geöffnet werden.

Eine besonders günstige Ausbildung der Notstromversorgungseinrichtung kann bei solchen Türschlössern Verwendung finden, bei denen gemäß oder DE-A-35 00 353 an den einander zugewandten Stirnseiten eines Schließzylinders und eines zugehörigen, mit Kerbeinschnitten versehenen Schlüssels Sende- und Empfangsantennen angeordnet sind. Hierfür ist das Aufladegerät vorteilhaft mit einem mit ihm beweglich sowie elektrisch verbundenen Halterungsschlüssel versehen, der mit seinem Schaft in den Schließzylinder einsteckbar ist und an seiner Reide stirnseitig die Sendeantenne des an ihm hängenden Aufladegeräts aufweist. Ein solches Aufladegerät kann äußerst bequem hantiert und mit Hilfe seines Halterungsschlüssels für die Dauer der Aufladung der im Schloß vorhandenen Hilfsstromquelle bequem am Türflügel außen angehängt werden. Dabei ist es von Vorteil, wenn die Kerbeinschnitte im Haltungsschlüssel von denen der eigentlichen, zum Schließzylinder gehörenden Schlüssel abweichen, insbesondere gleichmäßig tief gestaltet sind. Auf diese Weise wird nämlich sichergestellt, daß der Haltungsschlüssel lediglich in den Schließzylinder eingesteckt und dort gegen unerwünschtes axiales Herausgleiten gesichert wird, während durch das fortbestehende Blockieren des Zylinderkerns der Halterungsschlüssel nicht verdreht werden kann.

Das Aufladegerät besitzt vorteilhaft einen über einen Netzanschlußstecker aufladbaren Stromspeicher, z. B. einen Akkumulator oder Kondensator, so daß es jederzeit einsatzbereit ist. Es kann aber ebensogut auch mit einer Stromspeicherbatterie versehen sein. Zweckmäßig besitzt das Aufladegerät ein taschenlampenähnliches Gehäuse, an dem außen ein Schiebeschalter zum Ein-und Ausschalten der Notstromlieferung sowie weiterhin ein Signalgeber, insbesondere eine Leuchtdiode vorgesehen sind, die bei eingeschalteter Notstromlieferung aufleuchtet und z. B. während des Aufladevorgangs ein Blinklicht und nach beendetem Aufladevorgang ein Dauerlicht abgibt.

In der Zeichnung ist ein vorteilhaftes Ausführungsbeispiel der Erfindung dargestellt. Dabei zeigen
- Fig. 1: eine Teilseitenansicht eines mit einem Elektronik-Zylinderschloß versehenen Türflügels mit in daran hängender Aufladeposition befindlichem Aufladegerät,
- Fig. 2: ein Blockschaltbild der im Aufladegerät vorhandenen Schaltung,
- Fig. 3 und 4: jeweils Blockschaltbilder zweier verschiedener im Türschloß untergebrachter Schaltungen.

Gemäß Fig. 1 soll in dem Türflügel 1 ein nicht näher dargestelltes Elektronik-Zylinderschloß untergebracht sein, das mit einer bei Stromlosigkeit blockierenden elektromagnetischen Zuhaltung, einer sie versorgenden Stromquelle und einer schlüsselbeaufschlagbaren Steuerschaltung versehen ist. Sein durch den Außenbeschlag 2 hindurchgeführter Schließzylinder 3 ist mit herkömmlichen Stiftzuhaltungen versehen, die den im runden Gehäuseteil 4 des Profilschließzylinders drehverstellbar gelagerten Zylinderkern 5 normalerweise blockieren und ihn für seine Drehverstellung erst dann freigeben, wenn ein mit passenden Kerbeinschnitten, also einer entsprechend mechanischen Kodierung versehener Schlüssel in den Schlüsselkanal des Zylinderkerns 5 eingeführt wird. Zusätzlich zu diesen Stiftzuhaltungen ist der Profilschließzylinder 3 aber auch noch mit der schon erwähnten elektromagnetischen Zuhaltung versehen, die beispielsweise aus einem im Zylindergehäuse radial verschieblich lagernden Sperrstift besteht, an dem einerseits eine ihn in Blockierungseingriff mit dem Zylinderkern 5 zu bringen suchende Feder angreift, der aber andererseits bei Stromerregung des Elektromagneten entgegen der vorerwähnten Federkraft in Entsperrungslage zu bringen ist, in der er den Kern 5 zum Verdrehen freigibt und damit über den am Kern vorhandenen Schließdaumen den Schloßriegel zu schließen erlaubt. Ebensogut könnte die elektromagnetische Zuhaltung aber auch im Schloß selbst eingebaut sein. Zur Stromversorgung der elektromagnetischen Zuhaltung dient eine im Schloß, vorzugsweise im Türinnenbeschlag untergebrachte Batterie. Die hier ebenfalls untergebrachte elektronische Steuerschaltung ist mit einer stirnseitig im Schließzylindergehäuse 4 untergebrachten Sendeantenne 6 leitend verbunden, die zum Datenaustausch mit dem passenden, mechanisch wie auch elektronisch kodierten Schlüssel dient, der dazu an seiner Reide, ebenso wie der abgebildete Halterungsschlüssel 7, stirnseitig mit einer entsprechenden Antenne 8 versehen ist. Über diese Antennen 6, 8 erfolgt also der normale Datenaustausch zwischen Türschloß und Schlüssel.

Um bei Erschöpfung der im Türschloß vorhandenen, die elektromagnetische Zuhaltung versorgenden Stromquelle, also beispielsweise der entsprechenden Batterie, das Türschloß bzw. die dadurch verschlossene Tür dennoch öffnen zu können, ist erfindungsgemäß eine Notstromversorgungseinrichtung vorhanden. Diese besteht aus einer im Schloß zusätzlich zu dessen Stromversorgungsquelle untergebrachten Hilfsstromquelle, insbesondere einem Kondensator mit hoher Aufladekapazität, der über die an der Türaußenseite zugänglich angeordnete Antenne 6 berührungslos aufgeladen werden kann, und zwar mit Hilfe des an der Türaußenseite vorübergehend anbringbaren Aufladegeräts 9 mit seiner entsprechend gelegenen Sendeantenne 8. Dieses Aufladegerät 9 ist über eine Halteklammer 10, Schlaufe od. dgl. beweglich mit dem Halterungsschlüssel 7 verbunden. Die elektrische Verbindung zwischen der im Halterungsschlüssel 7 in dessen Reide stirnseitig vorhandenen Antenne 8 und dem Aufladegerät 9 erfolgt über das Kabel 11. Der Halterungsschlüssel 7 ist in seinem Schaft 7′ mit z. B. gleichmäßig tief gestalteten Kerbeinschnitten 7˝ versehen, die im Zusammenwirken mit den in dem Schlüsselkanal des Zylinderkerns 5 hineinragenden Zuhaltungsstiften dafür sorgen, daß der Schlüssel 7 nach seinem Einführen in den Schlüsselkanal nicht ohne weiteres daraus wieder herausgleiten kann, sondern sicher darin gehalten wird.

Das Aufladegerät 9 enthält die grundsätzlich in Fig. 2 wiedergegebene elektrische Schaltung. Dazu gehören eine die Notstromenergie liefernde Batterie, ein Akkumulator oder auch Kondensator 12, der über den Oszilator 13 die Sendeantenne 8 stromversorgt. Das Aufladegerät 9 besitzt ein taschenlampenähnliches Gehäuse 9′, an dem außen ein Schiebeschalter 14 zum Ein- und Ausschalten der Notstromlieferung und weiterhin ein Signalgeber, insbesondere eine Leuchtdiode 15 vorgesehen sind. Diese ist so geschaltet, daß sie bei eingeschalteter Notstromlieferung aufleuchtet, und zwar während des Aufladevorgangs zweckmäßig ein Blinklicht und nach dessen Beendigung ein Dauerlicht abgibt. Es empfiehlt sich, als Stromquelle im Aufladegerät 9 einen Akkumulator oder Kondensator zu verwenden, der über einen etwa in seinem unteren, durch den abnehmbaren Gehäusedeckel 9˝ abzudeckenden Raum untergebrachten Netzanschlußstecker auf- bzw. nachgeladen werden kann.

Die im Elektronik-Zylinderschloß untergebrachte elektrische Schaltung kann von der in Fig. 3 wiedergegebenen Art sein. Sie weist die gemeinsame Antenne 6 für den Datenaustausch mit dem passenden mechanisch wie elektronisch kodierten Schlüssel sowie aber auch für den Empfang der Notstromlieferung aus dem Aufladegerät 9 auf. Die Antenne 6 muß daher für den Notenergieempfang und das Datensenden jeweils umgeschaltet werden, und zwar durch den über das Relais 16 betätigbaren Schalter 17. Wird die elektronische Schaltung im Zylinderschloß durch den passend kodierten Schlüssel eingeschaltet, so wird von der schloßeigenen Batterie 18 über die Entkopplungsstelle 19 und die Schaltung 20 das Relais 16 stromerregt, wodurch der Schalter 17 in die strichpunktiert dargestellte Schaltstellung 17′ gelangt, in der die Antenne 6 auf Datensenden geschaltet wird. Reicht aber die Stromenergie in der Batterie 18 für ein einwandfreies Arbeiten der Schaltung 20 nicht mehr aus, so gelangt der Umschalter 17 in die voll gezeichnete Schaltstellung, in der er die Antenne 6 über den Gleichrichter 24 mit dem Kondensator 21 verbindet, so daß in dieser Schaltstellung durch das Aufladegerät 9 der Kondensator 21 aufgeladen werden kann. Wenn dieser genügend Stromenergie gespeichert hat, wird die Schaltung 20 aktiviert und die Antenne 6 auf Datensenden umgeschaltet. Das Türschloß kann dann mittels des passenden Schlüssels zumindest einmal geöffnet und sodann die türinnenseitig gelegene, erschöpfte Batterie 18 durch eine neue ersetzt werden.

Ein anderes Schema für die Türschloß-Schaltung ist in Fig. 4 dargestellt. Hier sind für das Datensenden und die Notstromenergieversorgung zwei verschiedene Antennen 22, 23 vorgesehen. Die Daten-Sendeantenne 22 wird normalerweise durch die schloßeigene Batterie 18 oder eine entsprechende Stromquelle über die Kopplung 19 und die Schaltung 20 versorgt, während die Antenne 23 für die durch das Aufladegerät 9 erfolgende Energieversorgung über den Gleichrichter 24 den Kondensator 21 auflädt. Wenn also auch hier die eigentliche Stromquelle 18 erschöpft sein sollte, kann über den dann aufzuladenden Kondensator 21 die Schaltung 20 für das Datensenden über die Antenne 22 aktiviert und die im Schloß vorhandene elektromagnetische Zuhaltung zumindest einmal in ihre Entsperrungsstellung gebracht werden, so daß dann auch hier wieder die Tür ohne weiteres geöffnet und die leere Batterie 18 ausgewechselt werden kann.

Der im Türschloß untergebrachte Kondensator für die Notstromspeicherung besitzt eine ausreichend hohe Kapazität, damit der Aufladevorgang durch das Ladegerät 9 im Gegensatz zum Aufladen eines Akkumulators auf wenige Minuten begrenzt werden kann. Dabei versteht es sich, daß die Kondensatorladung bei abgeschalteter systemeigener Energieversorgung durch die Batterie 18 durchaus auch mehrmals das Betätigen der im Türschloß vorhandenen elektromagnetischen Zuhaltung erlaubt.

Die erfindungsgemäße Notstromversorgungseinrichtung kann auch bei Türschlössern mit Netzanschluß vorteilhaft verwendet werden, um bei Netzstromausfall in Tätigkeit treten zu können. Weiterhin versteht es sich, daß die Sende- und Empfangsantennen für die Notstromversorgung auch anders als dargestellt angeordnet sein können, beispielsweise im Rücken des Halterungsschlüssel-Schaftes und entsprechend im Schlüsselkanal des Schließzylinders 3.

## Patentansprüche

1. Vorrichtung zur elektrischen Energieversorgung von auf Türflügeln angebrachten Schlössern, die mit einer bei Stromlosigkeit blockierenden elektromagnetischen Zuhaltung, einer sie versorgenden Stromquelle und einer schlüsselbeaufschlagbaren Steuerschaltung versehen sind, insbesondere für mit elektronisch-mechanisch kodierten Schlüsseln betätigbare, durch eine auswechselbare Batterie betreibbare Elektronik-Zylinderschlösser, **dadurch gekennzeichnet**, daß eine Notstromversorgungseinrichtung vorgesehen ist, die aus einer im Schloß zusätzlich zu dessen Stromversorgungsquelle (18) untergebrachten, über eine an der Türaußenseite im Türschloßbereich zugänglich angeordnete Empfangsantenne (6) kurzzeitig berührungslos aufladbaren Hilfsstromquelle (21) und einem an der Türaußenseite vorübergehend anbringbaren Aufladegerät (9) mit entsprechend gelegener Sendeantenne (8) besteht.

2. Vorrichtung nach Anspruch 1, **dadurch gekennzeichnet,** daß die im Schloß untergebrachte Hilfsstromquelle aus einem der Empfängerantenne (6) über einen Gleichrichter (24) nachgeschalteten und zur auswechselbaren Batterie (18) parallel schaltbaren Kondensator (21) mit hoher Aufladekapazität besteht.

3. Vorrichtung nach Anspruch 2, mit einer im Zylinderschloß untergebrachten Sendeantenne für die Datenübertragung zum Schlüssel, **dadurch gekennzeichnet,** daß die Empfängerantenne (23) für die Notenergieversorgung getrennt von der Daten-Sendeantenne (22) angeordnet ist (Fig. 4).

4. Vorrichtung nach Anspruch 2, mit einer im Zylinderschloß untergebrachten Sendeantenne für die Datenübertragung zum Schlüssel, **dadurch gekennzeichnet,** daß die Daten-Sendeantenne (6) zugleich als Empfängerantenne (6) für die Notenergieversorgung dient und über ein bei Erschöpfung der im Schloß untergebrachten Batterie (18) ansprechendes Schaltrelais (16) selbsttätig darauf umschaltet (Fig. 3).

5. Vorrichtung nach einem der Ansprüche 1 bis 4, mit an den einander zugewandten Stirnseiten eines Schließzylinders und eines zugehörigen, mit Kerbeinschnitten versehenen Schlüssels angeordneten Sende- und Empfangsantennen, **dadurch gekennzeichnet,** daß das Aufladegerät (9) einen mit ihm beweglich sowie elektrisch verbundenen Halterungsschlüssel (7) besitzt, der mit seinem Schaft (7′) in den Schließzylinder (3) einsteckbar ist und an seiner Reide stirnseitig die Sendeantenne (8) des an ihm hängenden Aufladegeräts (9) aufweist (Fig. 1).

6. Vorrichtung nach Anspruch 5, **dadurch gekennzeichnet,** daß die Kerbeinschnitte (7˝) im Halterungsschlüssel (7) von denen der eigentlichen, zum Schließzylinder (3) gehörenden Schlüssel abweichen, insbesondere gleichmäßig tief gestaltet sind (Fig. 1).

7. Vorrichtung nach Anspruch 5, **dadurch gekennzeichnet,** daß das Aufladegerät (9) einen über einen Netzanschlußstecker aufladbaren Stromspeicher, z. B. einen Akkumulator (12) oder Kondensator enthält.

8. Vorrichtung nach einem der Ansprüche 5 bis 7, **dadurch gekennzeichnet,** daß das Aufladegerät (9) ein taschenlampenähnliches Gehäuse (9′) besitzt, an dem außen ein Schiebeschalter (14) zum Ein- und Ausschalten der Notstromlieferung sowie weiterhin ein Signalgeber, insbesondere eine Leuchtdiode (15), vorgesehen sind, die bei eingeschalteter Notstromlieferung aufleuchtet und z. B. während des Aufladevorgangs ein Blinklicht und nach beendetem Aufladevorgang ein Dauerlicht abgibt.

## Claims

1. Device for supplying electrical energy to locks attached to door leaves, the locks being fitted with an electromagnetic tumbler which in the absence of current is in the locked position, a power source which supplies it with energy and a control circuit which can be acted upon by a key, in particular for electronic cylinder locks which can be actuated by electronically mechanically coded keys and which can be operated by interchangeable batteries, characterised in that an emergency power supply device is provided, which comprises an auxiliary power source (21) which is accommodated in the lock in addition to the lock's own power source 18 and which can be rapidly charged, contact-free, by way of a receiving antenna (6) accessibly disposed in the region of the door lock on the external side of the door and a charging device (9) which can be temporarily attached to the external side of the door and which has an appropriately situated transmitting antenna (8).

2. Device according to claim 1, characterised in that the auxiliary power source accommodated in the lock comprises a capacitor (21) which has a high charging capacity, which is connected downstream of the receiving antenna (6) by way of a rectifier (24) and can be switched parallel to the interchangeable battery (18).

3. Device according to claim 2, having a transmitting antenna accommodated in the cylinder lock for the purpose of transmitting data to the key, characterised in that the receiving antenna (23) is disposed separately from the data transmitting antenna (22) for the purpose of supplying the emergency power Fig. 4.

4. Device according to claim 2 having a transmitting antenna accommodated in the cylinder lock for the purpose of transmitting data to the key, characterised in that the data transmitting antenna (6) is used simultaneously as the receiving transmitter (6) to supply the emergency energy and in the event of the battery accommodated in the lock becoming depleted, automatically switches to the emergency energy power device by means of a responsive switching relay Fig. 3.

5. Device according to one of claims 1 through 4, having transmitting and receiving antennae disposed on the facing sides of a closing cylinder and of an associated key provided with indentations, characterised in that the charging device (9) has a tumbler key (7) which is displaceable with and electrically connected to the charging device (9), the tumbler key (7) can be inserted with its shaft (7') into the closing cylinder (3) and has on its grip at the front side the transmitting antenna (8) of the charging device (9) which hangs from the tumbler key (7) Fig. 1.

6. Device according to claim 5, characterised in that the indentations (7'') in the tumbler key (7) differ from those of the actual key associated with the closing cylinder (3), in particular they have a uniform depth Fig. 1.

7. Device according to claim 5, characterised in that the charging device (9) contains an accumulator, for example a battery (12) or a capacitor which can be charged by way of the main connector.

8. Device according to one of claims 5 through 7, characterised in that the charging device (9) has a housing (9') similar to that of an electric torch, on the outside of which are fitted a sliding switch (14) for switching the emergency power supply on and off and furthermore a signal transmitter, in particular a luminous diode (15), which illuminates when the emergency power supply is switched on and for example emits a flashing light during the charging process and a steady burning light after the charging process is complete.

## Revendications

1. Dispositif pour l'alimentation en énergie électrique de serrures montées sur des battants de portes, qui sont pourvues d'un mécanisme de retenue électromagnétique réalisant un blocage en l'absence de courant, d'une source de courant alimentant le mécanisme, et d'un circuit de commande apte à être sollicité par une clé, en particulier pour des serrures à cylindre électroniques aptes à être actionnées à l'aide de clés à codage électronique et mécanique et aptes à fonctionner grâce à une batterie remplaçable, caractérisé en ce qu'il est prévu un dispositif d'alimentation en courant de secours, qui se compose d'une source de courant auxiliaire (21) logée dans la serrure en plus de la source d'alimentation en courant (18) de celle-ci et apte à être chargée sans contact, temporairement, par l'intermédiaire d'une antenne réceptrice (6) disposée au niveau de la face extérieure de la porte, dans la zone de la serrure de la porte, de façon à être accessible, et d'un appareil de charge (a) apte à être monté provisoirement au niveau de la face extérieure de la porte et comportant une antenne émettrice (8) placée en conséquence.

2. Dispositif selon la revendication 1, caractérisé en ce que la source de courant auxiliaire logée dans la serrure se compose d'un condensateur (21) à haute capacité de charge, qui est monté en aval de l'antenne réceptrice (6), par l'intermédiaire d'un redresseur (24), et apte à être monté en parallèle par rapport à la batterie (18) remplaçable.

3. Dispositif selon la revendication 2, comportant une antenne émettrice, logée dans la serrure à cylindre, pour la transmission de données à la clé, caractérisé en ce que l'antenne réceptrice (23) prévue pour l'alimentation en énergie de secours est disposée séparément par rapport à l'antenne émettrice de données (22) (fig. 4).

4. Dispositif selon la revendication 2, comportant une antenne émettrice, logée dans la serrure à cylindre, pour la transmission de données à la clé, caractérisé en ce que l'antenne émettrice de données (6) sert en même temps d'antenne réceptrice (6) pour l'alimentation en énergie de secours, et passe automatiquement dans cette position (fig. 3) par l'intermédiaire d'un relais de commutation (16) réagissant lors de l'épuisement de la batterie (18) logée dans la serrure.

5. Dispositif selon l'une des revendications 1 à 4, comportant des antennes émettrice et réceptrice disposées au niveau des faces frontales, tournées l'une vers l'autre, d'un cylindre de fermeture et d'une clé associée, munie d'encoches, caractérisé en ce que l'appareil de charge (9) possède une clé de fixation (7), reliée à lui de façon mobile et électrique, dont la tige (7') est apte à être enfichée dans le cylindre de fermeture (3) et qui possède, au niveau de sa tête, côté frontal, l'antenne émettrice (8) de l'appareil de charge (9) accroché à ladite clé (fig. 1).

6. Dispositif selon la revendication 5, caractérisé en ce que les encoches (7") ménagées dans la clé de fixation (7) sont différentes de celles des clés proprement dites appartenant au cylindre de fermeture (3), et en particulier qu'elles présentent une profondeur régulière (fig. 1).

7. Dispositif selon la revendication 5, caractérisé en ce que l'appareil de charge (9) contient une réserve de courant rechargeable par l'intermédiaire d'une fiche de raccordement au réseau, par exemple un accumulateur (12) ou un condensateur.

8. Dispositif selon l'une des revendications 5 à 7, caractérisé en ce que l'appareil de charge (9) possède un boîtier (9') semblable à une lampe de poche, au niveau duquel sont prévus, à l'extérieur, un interrupteur à coulisse (14) pour déclencher et interrompre l'alimentation de courant de secours, et un transmetteur de signaux, notamment une diode lumineuse (15) qui s'allume quand l'alimentation de courant de secours est déclenchée et émet par exemple une lumière clignotante pendant l'opération de charge et une lumière ininterrompue après achèvement de l'opération de charge.
